# EUROPÄISCHE PATENTSCHRIFT

(11) **EP 2 035 308 B1**
(45) Veröffentlichungstag und Bekanntmachung des Hinweises auf die Patenterteilung: **20.07.2016**
(21) Anmeldenummer: 06817749.2
(22) Anmeldetag: 13.12.2006
(51) Int. Cl.: B65H 3/08, B65H 3/42, B65H 3/32

(54) **VORRICHTUNG ZUM ABTRENNEN VON EINZELNEN FLACHEN GEGENSTÄNDEN VON EINEM STAPEL UND ZUM WEGTRANSPORT DER ABGETRENNTEN GEGENSTÄNDE**
DEVICE FOR SEPARATING INDIVIDUAL FLAT OBJECTS FROM A STACK AND FOR TRANSPORTING AWAY THE SEPARATED OBJECTS
DISPOSITIF POUR SÉPARER DIFFÉRENTS OBJETS PLATS D'UNE PILE ET POUR ÉVACUER LES OBJETS SÉPARÉS

(30) Priorität: 30.06.2006 CH 10532006
(43) Veröffentlichungstag der Anmeldung: 18.03.2009
(73) Patentinhaber: Ferag AG, 8340 Hinwil (CH)
(72) Erfinder: STAUBER, Hans-Ulrich, CH-8624 Grüt (CH)
(74) Vertreter: Frei Patent Attorneys
(86) Internationale Anmeldenummer: PCT/CH2006/000697
(87) Internationale Veröffentlichungsnummer: WO 2008/000099

(56) Entgegenhaltungen:
- EP-B1- 1 226 083
- DE-B- 1 137 746
- US-A- 3 552 740

## Beschreibung

Die Erfindung liegt auf dem Gebiete der Förderung von flachen, biegbaren Gegenständen, insbesondere von Druckprodukten, und betrifft eine Vorrichtung nach dem Oberbegriff des unabhängigen Patentanspruchs. Die Vorrichtung dient zur Abtrennung einzelner flacher, biegbarer Gegenstände von der Unterseite eines Stapels solcher Gegenstände und zum Wegtransport der Gegenstände, insbesondere zur Abtrennung von einzelnen Druckprodukten von der Unterseite eines Druckproduktestapels und zum Wegtransport der Druckprodukte.

Aus der Publikation EP-1226083 ist eine Vorrichtung bekannt, die dem oben genannten Zweck dient. Die Vorrichtung weist für die Abtrennung von einzelnen Druckprodukten von der Unterseite des Druckproduktestapels ein unterhalb des Stapels angeordnetes, um eine im wesentlichen horizontale Achse rotierendes Trägerrad auf, an dessen Peripherie Paare von je einem Sauger und einem dem Sauger zugeordneten Greifer angeordnet sind. Ferner weist die Vorrichtung ein Stützmittel auf, das einerseits den Stapel von unten stützt und andrerseits mindestens eine Entnahmeöffnung aufweist, durch die das je unterste Druckprodukt von einem Sauger erfasst und zur Trennung vom Stapel gegen den dem Sauger zugeordneten Greifer gebogen werden kann.

Das Trägerrad ist derart angeordnet und angetrieben, dass Sauger und Greifer parallel zu einem Kantenpaar der gestapelten Druckprodukte und etwa mittig dazwischen unter dem Stapel hindurch bewegt werden. Die Sauger werden während der Rotation des Trägerrades gesteuert verschwenkt und an eine Saugleitung angeschlossen und davon entkoppelt. Die Greifer werden während der Rotation gesteuert geschlossen und wieder geöffnet. Wenn ein Sauger unter dem Stapel hindurch bewegt wird, erfasst er das unterste Druckprodukt im Bereiche derjenigen quer zu seiner Bewegungsrichtung ausgerichteten Kante, auf die er zuerst trifft, und bei seiner Weiterbewegung biegt er diesen Kantenbereich durch die Entnahmeöffnung im Stützmittel gegen unten in das offene Maul des ihm zugeordneten Greifers, der dann das Druckprodukt erfasst und während seiner Weiterbewegung ganz vom Stapel trennt.

In einer in EP-1226083 beschriebenen Ausführungsform ist das Stützmittel, auf dem sich der Stapel abstützt, ein Rollenteppich, der eine Mehrzahl von parallel zueinander und horizontal ausgerichteten, frei drehbar gelagerten Rollen aufweist, die gleichgerichtet mit den Saugern und Greifern aber auf einer im wesentlichen gradlinigen und horizontalen Bahn unter dem Stapel hindurch bewegt werden. Dabei sind die Bewegungen der Rollen und der Sauger derart aufeinander abgestimmt, dass der Sauger das unterste Druckprodukt des Stapels zwischen zwei aufeinander folgenden Rollen erfassen und dessen Kantenbereich herausziehen kann und die nachfolgende dieser beiden Rollen sich zwischen das vom Sauger erfasste und das daraufliegende Druckprodukt bewegt. Der Rollenteppich bildet also eine Folge von parallel zu den Rollen und den von den Saugern erfassten Druckproduktekanten ausgerichteten Entnahmeöffnungen, die sich nacheinander unter dem Stapel hindurch bewegen. Damit der Stapel sicher gestützt ist und die Entnahmeöffnungen trotzdem gross genug sind, wird vorgeschlagen, die Rollen in Dreiergruppen unter dem Stapel hindurch zu bewegen, wobei die Rollen innerhalb der Dreiergruppen kleinere Abstände voneinander haben und wobei zwischen aufeinanderfolgenden Gruppen ein grösserer Abstand vorgesehen ist und nur dieser Abstand als Entnahmeöffnung verwendet wird.

Die den Rollenteppich unter dem Stapel bildenden Rollen bestehen aus je zwei aufeinander ausgerichteten Rollenteilen, die voneinander beabstandet sind. Dadurch wird verhindert, dass die Sauger mit den Rollen in Konflikt kommen. Für die linken Rollenteile und für die rechten Rollenteile ist je seitlich vom Trägerrad eine umlaufende Kette vorgesehen, wobei die Rollenteile an diese Kette gekoppelt sind und mit der Kette und mit gleichbleibenden Abständen voneinander umlaufen. Die Umlaufbahn der Ketten verläuft um je ein koaxial zum Trägerrad angeordnetes Umlenkrad und um ein weiteres Umlenkrad mit paralleler Achse, das derart angeordnet ist, dass ein oberer Teil der Umlaufbahnen zwischen den Umlenkrädern etwa horizontal verläuft. Über diesem Bereich der Umlaufbahn der Rollen ist der Stapel angeordnet.

Die Vorrichtung gemäss EP-1226083 weist also einen umlaufenden Rollenteppich mit Entnahmeöffnungen auf, wobei der Stapel auf der Aussenseite dieses Rollenteppichs angeordnet ist. Bei der Trennung der Druckprodukte vom Stapel werden die Druckprodukte durch eine der Entnahmeöffnungen auf die Innenseite des umlaufenden Rollenteppichs gezogen, von wo sie für die Weiterförderung wieder auf dessen Aussenseite gelangen müssen. Dafür werden die Rollenteile im entsprechenden Bereich ihrer Umlaufbahn in eine im wesentlichen vertikale Lage geschwenkt. In diesem Bereich werden die Druckprodukte auf ein Förderband abgelegt und von den Greifern entlassen, wobei das Förderband sich im wesentlichen tangential an die Kreisbewegung der Greifer anschliesst.

Die in der Publikation EP-1226083 beschriebene Vorrichtung arbeitet problemlos und ohne viel Platz in Anspruch zu nehmen. Sie ist aber vorrichtungsmässig aufwändig und betreffend Wegtransportrichtung beschränkt.

Die Erfindung stellt sich aus diesem Grunde die Aufgabe, eine Vorrichtung zu schaffen, die demselben Zwecke dient, wie die oben beschriebene Vorrichtung gemäss

EP-1226083, die aber relevant einfacher ist. Ferner soll die erfindungsgemässe Vorrichtung, ohne dafür zusätzliche Mittel zu benötigen, betreffend Wegtransportrichtung flexibler sein.

Die erfindungsgemässe Vorrichtung dient also zur Abtrennung von einzelnen flachen, biegbaren Gegenständen von der Unterseite eines Stapels der Gegenstände und zum Wegtransport der Gegenstände. Die Vorrichtung weist wie die Vorrichtung gemäss EP-1226083 ein Trägerrad mit daran montierten und mit dem Trägerrad umlaufenden Sauger/Greifer-Paaren auf sowie einen den Stapel stützenden Rollenteppich, dessen Rollen sich unter dem Stapel hindurch bewegen und zwischen denen der je unterste flache Gegenstand vom Stapel abgetrennt werden kann. Anders als für die Vorrichtung gemäss EP-1226083 ist für die den Rollenteppich unter dem Stapel bildenden Rollen nicht ein eigenes Umlaufsystem vorgesehen, sondern sie sind an ein Rollenrad (oder an zwei Rollenräder) angekoppelt, das koaxial zum Trägerrad und axial von diesem beabstandet angeordnet ist. Das Rollenrad wird mit der gleichen Winkelgeschwindigkeit angetrieben wie das Trägerrad, vorteilhafterweise über eine gemeinsame Welle.

Die Rollen sind mittels Hebeln am Rollenrad gelenkig angekoppelt, derart, dass die Hebel parallel zur Rotationsebene des Rollenrades schwenkbar sind. Eine eindeutige Umlaufbahn der Rollen und eine eindeutige und immer gleichbleibende Abfolge der Rollen entlang dieser Umlaufbahn werden definiert durch eine Rollenführung, die die Umlaufbahn der Rollen definiert, und vorteilhafterweise durch ein zusätzliches Steuermittel.

Die zur Kopplung der Rollen an das Rollenrad verwendeten Hebel weisen beispielsweise zwei gegeneinander parallel zur Rotationsebene gelenkig gegeneinander bewegbare Schenkel auf, wobei das zusätzliche Steuermittel eine örtliche Schwenk und/oder Gelenkposition der Hebel definiert. Die Funktion des zusätzlichen Steuermittels wird beispielsweise übernommen von Federmitteln, durch die der Winkel zwischen den Schenkeln der Hebel oder zwischen dem inneren Schenkel und einer Tangente an das Rollenrad immer möglichst klein oder möglichst gross gehalten wird und/oder durch eine Gelenkführung, die die Umlaufbahn der Gelenke der Hebel definiert.

Die zur Koppelung der Rollen an das Rollenrad vewendeten Hebel können auch eine variable, effektive Länge aufweisen, wobei das zusätzliche Steuermittel die Schwenkposition und/oder die effektive Länge definiert.

Durch entsprechende Ausgestaltung der Rollenführung, der Hebel und des zusätzlichen Steuermittels ist es nicht nur möglich, wesentlich von einer Kreisbahn abweichende Umlaufbahnen für die Rollen zu realisieren, sondern es ist auch möglich, auf Teilbereichen dieser Umlaufbahn andere Abstände zwischen den Rollen einzustellen als in anderen Teilbereichen.

Es zeigt sich, dass ein umlaufender Rollenteppich, wie er in der erfindungsgemässen Vorrichtung vorgesehen ist, örtlich sehr flexibel bewegt werden kann, derart, dass er an verschiedenen Orten seiner Umlaufbahn verschiedene Funktionen übernehmen kann. Der Rollenteppich der erfindungsgemässen Vorrichtung kann nicht nur unter dem Stapel im wesentlichen geradlinig horizontal oder leicht schief bewegt werden, sondern es können auch die Abstände zwischen den Rollen bei der Bewegung unter dem Stapel hindurch sukzessive verkleinert werden, derart, dass der Abstand zuerst für den Durchtritt des Saugers (Entnahmeöffnung) genügend gross ist und dann für eine gute Stützung des Stapels kleiner wird. Ferner ist es möglich, die Rollen derart umlaufen zu lassen, dass nachlaufende Bereich der von den Greifern erfassten Gegenstände immer auf der Aussenseite des Rollenteppichs bleiben und dadurch die Gegenstände einfach auf einem auf der Aussenseite des umlaufenden Rollenteppichs angeordneten Wegtransportmittel abzulegen. Es erübrigt sich also, die Rollen für die Übergabe an das Wegtransportmittel relativ zu ihrer Umlaufbahn zu verschwenken, wie dies in der Vorrichtung nach dem Stande der Technik notwendig ist. Ebenso ist es einfach möglich, die Umlaufbahn der Rollen derart zu gestalten, dass sie mit den Saugern nicht in Konflikt kommen, so dass die Rollen durchgehend (ohne mittige Lücke für den Sauger) ausgestaltet sein können. Ebenso ist es möglich, die Umlaufbahn der Rollen derart auszugestalten, dass sie die Gegenstände, während sie auf das Wegtransportmittel abgelegt werden, gegen dieses pressen, so dass es problemlos möglich wird, dem Wegtransportmittel eine Richtung zu geben, die nicht an die Tangentialrichtung der Greiferbewegung angepasst ist sondern beispielsweise entgegengesetzt zu dieser gerichtet ist.

Die erfindungsgemässe Vorrichtung kann als Anleger ausgestaltet sein, in dem der Stapel durch Personal aufrechterhalten wird und der beispielsweise verfahrbar ist (siehe insbesondere Figur 2). Die erfindungsgemässe Vorrichtung kann aber auch in eine grössere Einrichtung integriert sein, wobei die Gegenstände dem Stapel durch vorgeschaltete Einrichtungsteile einzeln oder in Gruppen zugeführt werden und wobei der Stapel beispielsweise als Puffer dient.

Beispielhafte Ausführungsformen der erfindungsgemässen Vorrichtung werden im Zusammenhang mit den folgenden Figuren im Detail beschrieben. Dabei zeigen:
- **Figur 1**: eine erste, beispielhafte Ausführungsform der erfindungsgemässen Vorrichtung zum Abtrennen von einzelnen flachen, biegbaren Gegenständen von einem Stapel dieser Gegenstände und zum Wegtransport der abgetrennten Gegenstände (Blickwinkel parallel zur Achse von Träger- und Rollenrad);
- **Figur 2**: eine ähnliche Vorrichtung wie in Figur 1 dargestellt, wobei das Trägerrad mit den Saugern und Greifern nicht dargestellt ist;
- **Figur 3**: die wichtigsten Teile der Vorrichtung gemäss Figur 1 oder 2 mit Blickwinkel senkrecht zur Achse von Träger- und Rollenrad;
- **Figuren 4 und 5**: eine weitere, beispielhafte Ausführungsform der erfindungsgemässen Vorrichtung mit Blickwinkel parallel zur Achse von Träger- und Rollenrad (Fig. 4) und senkrecht zu dieser Achse (Fig. 5).
- **Figuren 6 bis 8**: eine weitere, beispielhafte Ausführungsform der erfindungsgemässen Vorrichtung, wobei die Vorrichtung nur teilweise dargestellt ist, und zwar parallel zur Achse von Träger- und Rollenrad (Fig. 6 und Fig. 7) und senkrecht zu dieser Achse (Fig. 8).

Figur 1 zeigt eine erste beispielhafte Ausführungsform der erfindungsgemässen Vorrichtung mit Blickwinkel parallel zur Achse A von Träger- und Rollenrad.

Die Vorrichtung weist einen Stapelraum 1 auf, in dem flache, mindestens parallel zur Achse A biegbare Gegenstände 2, insbesondere Druckprodukte, auf einem noch zu beschreibenden Rollenteppich aufliegend gestapelt sind. Unterhalb des Stapelraumes 1 ist das rotierende Trägerrad 3 angeordnet mit daran angekoppelten Saugern 4 und Greifern 5, die einander in Paaren zugeordnet sind, derart, dass die Achse A im wesentlichen horizontal und parallel zu einem Kantenpaar der gestapelten Gegenstände 2 ausgerichtet ist und dass die Sauger 4 und Greifer 5 etwa mittig unter dem Stapel hindurch bewegt werden. Unterhalb des Trägerrades 3 ist ein die Gegenstände 2 wegtransportierendes Wegtransportmittel 6 angeordnet.

Koaxial zum Trägerrad 3 und axial davon beabstandet ist ein Rollenrad 7 angeordnet, an dessen Peripherie in regelmässigen Winkelabständen Hebel 8 angekoppelt sind. Die Hebel 8 weisen je einen inneren Schenkel 8.1 und einen äusseren Schenkel 8.2 auf. Die beiden Schenkel 8.1 und 8.2 sind gelenkig und dadurch parallel zur Rotationsebene des Rollenrades gegeneinander verschwenkbar miteinander verbunden (Gelenk 8.3). Der innere Schenkel 8.1 ist parallel zur Rotationsebene schwenkbar mit der Peripherie des Rollenrades 7 verbunden. Im distalen Ende des äusseren Schenkels 8.2 ist die senkrecht zur Rotationsebene des Rollenrades 7 ausgerichtete Rolle 9 frei drehbar gelagert. Die Rollen 9 oder die distalen Enden der äusseren Schenkel 8.2 sind in einer Rollenführung 10 (durch strichpunktierte Linie angedeutet) geführt, wobei die Rollenführung 10 die Umlaufbahn der Rollen 9 definiert.

Die Anordnung von Rollenrad 7, Hebeln 8, Rollen 9 und Rollenführung 10 ist aus der Figur 2 besser ersichtlich als aus der Figur 1.

Das Trägerrad 3 und das Rollenrad 7 sind mit gleichen Winkelgeschwindigkeiten rotierend angetrieben, im vorliegenden Fall im Uhrzeigersinn (Rotationsrichtung R). Die Sauger 4 werden etwa in der 12-Uhr-Position an die zu erfassenden Kantenbereiche der gestapelten Gegenstände 2 geschwenkt und die Gegenstände werden etwa in der 6-Uhr-Position von den Greifern 5 entlassen.

Das Trägerrad 3 und das Rollenrad 7 werden vorteilhafterweise vom gleichen Antrieb 11 über eine gemeinsame Welle 12 angetrieben. Es ist möglich, wie dargestellt, auch das als Wegtransportmittel 6 vorgesehene Förderband 13 vom gleichen Antrieb 11 aus anzutreiben, wobei durch eine entsprechende Über- bzw. Untersetzung die Förderbandgeschwindigkeit eingestellt wird, beispielsweise gleich gross wie die Tangentialgeschwindigkeit der rotierenden Greifer 5.

Die Vorrichtung gemäss Figur 1 weist zehn Sauger/Greifer-Paare 4/5 und zehn Rollen 9 auf, derart, dass jedem Sauger/Greiferpaar 4/5 eine Rolle 9 zugeordnet ist, wobei im Stapelbereich die einem Sauger/Greiferpaar 4/5 zugeordnete Rolle 9 dem Sauger 4 nachlaufend zwischen den vom Sauger 4 erfassten Gegenstand und den daraufliegenden, nächsten Gegenstand bewegt wird, und, solange der Gegenstand von Sauger 4 oder Greifer 5 gehalten wird, zwischen diesen beiden Gegenständen positioniert bleibt. Selbstverständlich ist es möglich, mehr oder weniger als zehn Sauger/Greiferpaare 4/5 am Trägerrad vorzusehen. Es ist auch vorstellbar, jedem Sauger/Greiferpaar 4/5 mehr als eine Rolle 9 zuzuordnen, wobei diese Rollen dann vorteilhafterweise als kompakte Gruppe umlaufen.

Während ihres Umlaufes werden die Sauger 4 in an sich bekannter Art und Weise mit Hilfe von entsprechenden Steuermitteln relativ zu einer Speiche 15, in der sie gelagert sind, verschwenkt. Vor der 12-Uhr-Position sind sie relativ zur Rotationsrichtung R vorwärts abgeschwenkt. Etwa in der 12-Uhr-Position (Übernahmebereich) werden sie für das Ergreifen des Gegenstandes 2 zwischen aufeinanderfolgenden Rollen 9 in eine etwa radiale Position aufgeschwenkt und für das Abbiegen des erfassten Kantenbereichs gegen das offene Maul des nachlaufenden Greifers 5 dann relativ zur Förderrichtung rückwärts abgeschwenkt. Solange die Greifer 5 einen Gegenstand halten, bleiben die Sauger 4 in der rückwärts abgeschwenkten Stellung, werden aber nach der 6-Uhr-Position (Abgabebereich) wieder in die vorwärts abgeschwenkte Position geschwenkt, um im Übernahmebereich wieder für eine Übernahme bereit zu sein.

Während ihres Umlaufes werden die Greifer 5 mit Hilfe von entsprechenden Steuermitteln (nicht dargestellt) unmittelbar nach der 12-Uhr-Position (Übernahmebereich) geschlossen und etwa in der 6-Uhr-Position (Abgabebereich) wieder geöffnet.

Die durch die Rollenführung 10 definierte Umlaufbahn der Rollen 9 ist unrund und weist insbesondere einen Stützbereich auf (12-Uhr-Position bis ca. 2-Uhr-Position), in dem die Rollen 9 den Stapel stützend unter diesem hindurch gefördert werden. In diesem Stützbereich verläuft die Rollenführung 10 im wesentlichen gradlinig oder mindestens mit einem relevant grösseren Biegeradius als ein zum Rollenrad 7 konzentrischer Kreis. Da die Rollen 9 ihre Positionen zwischen je zwei aufeinanderfolgenden Gegenständen 2 beibehalten sollen, kann der Stützbereich sich nicht bis ans Ende des Stapelraums 1 erstrecken. Aus diesem Grunde mag es vorteilhaft sein, an der Hinterseite des Stapelraumes 1 eine stationäre Stützrolle 16 anzubringen.

Im Stützbereich sind die Abstände zwischen den Rollen 9 relativ klein, derart, dass am Eingang des Stützbereichs zwischen ihnen gerade genügend grosse Entnahmeöffnungen vorhanden sind. Gegen den Ausgang des Stützbereichs werden die Abstände zwischen den Rollen 9 vorteilhafterweise noch verkleinert, damit der Stapel gut gestützt ist. Damit werden die Rollen 9 gegenüber dem ihnen zugeordneten Sauger/Greifer-Paar 4/5 verzögert und gelangen in den nachlaufenden Bereich der vom Stapel getrennten Gegenstände.

Auf den Stützbereich folgt ein Förderbereich (ca. 2-Uhr-Position bis 6-Uhr-Position), in dem die Greifer 5 die vollständig vom Stapel getrennten Gegenstände 2 fördern, wobei diese vorteilhafterweise von einem Stützmittel 17 (Stütze 17.1 und Stützband 17.2) gestützt werden. Die Rollen 9 bleiben in diesem Bereich zwischen je zwei Gegenständen positioniert, das heisst, nachlaufende Bereiche der Gegenstände befinden sich noch immer auf der Aussenseite des umlaufenden Rollenteppichs. Dabei verkleinert sich vorteilhafterweise der Abstand zwischen Rolle 9 und Achse A und vergrössert sich der Abstand zwischen aufeinanderfolgenden Rollen 9 derart, dass die Rollen 9 im Abgabebereich (6-Uhr-Position) nur noch wenig ausserhalb der distalen Enden der Speichen 15 positioniert sind und den vom Greifer 5 abgelegten Gegenstand gegebenenfalls in einem mittleren oder vorlaufenden Bereich gegen das Wegtransportmittel pressen können. Dann folgt der Rückführbereich (ca. 6-Uhr-Position bis 12-Uhr-Position), in dem die Rollen 9 nochmals radial nach aussen geführt werden können, derart, dass die Sauger 4 ungehindert von ihrer rückwärts abgeschwenkten Position in ihre vorwärts abgeschwenkte Position umgeschwenkt werden können.

Es ist für die erfindungsgemässe Vorrichtung nicht zwingend, dass das Wegtransportmittel 6 in der 6-Uhr-Position an die Greiferbewegung anschliesst, und es ist auch nicht zwingend, dass die Wegtransportrichtung F parallel zu einer Tangente an das Trägerrad im Abgabebereich ausgerichtet ist, wie dies in der Figur 1 dargestellt ist. Es ist beispielsweise auch möglich, den Abgabebereich in der 3-Uhr-Position anzuordnen und die Wegtransportrichtung radial auszurichten. Ebenso ist es möglich, die von den Greifern 5 gehaltenen Gegenstände für den Wegtransport an einen Greifertransporteur zu übergeben, statt sie auf einem Förderband abzulegen. Vorteilhafterweise ergreifen die Greifer eines solchen, für den Wegtransport verantwortlichen Greiferförderers an Kantenbereichen der Gegenstände an, die den von den Greifern des Tägerrades erfassten Kantenbereichen gegenüberliegen.

Figur 2 zeigt eine weitere Ausführungsform der erfindungsgemässen Vorrichtung, die der Ausführungsform gemäss Figur 1 ähnlich ist und in der das Trägerrad mit den Saugern und Greifern nicht gezeigt ist, wodurch die Umlaufbewegung der Rollen 9 und der Hebel 8 deutlicher erkennbar ist als in der Figur 1. Aus dieser Figur ist auch ersichtlich, dass die Rollen 9 während ihres von der Rollenführung 10 gesteuerten Umlaufens in örtlich definierten Positionen gehalten werden durch ein zusätzliches Steuermittel. Dieses besteht im vorliegenden Fall aus Federmitteln 18, durch die die zwei gelenkig miteinander verbundenen Schenkel 8.1 und 8.2 jedes Hebels 8 derart gegeneinander vorgespannt sind, dass der Winkel zwischen den beiden Schenkeln immer kleinstmöglich ist.

Wie bereits weiter oben erwähnt, ist es auch möglich, die Schenkel 8.1 und 8.2 gegeneinander vorzuspannen, derart, dass der genannte Winkel immer grösstmöglich ist. Alternative zusätzliche Steuermittel, die einzeln oder gemeinsam zum Einsatz kommen können, sind eine Gelenkführung 20 (durch strichpunktierte Linie angedeutet), in der beispielsweise die Achsen der Gelenke 8.3 oder distale Enden der inneren Schenkel 8.1 geführt umlaufen. Ebenfalls als zusätzliche Steuermittel können Federmittel (nicht dargestellt) eingesetzt werden, durch die der Winkel zwischen einer Tangente an des Rollenrad 7 und dem inneren Schenkel 8.1 der Hebel 7 immer kleinstmöglich oder grösstmöglich gehalten wird.

Die in den Figuren 1 und 2 dargestellten Hebel 8 weisen ein in Umlaufrichtung nach vorne gerichtetes Gelenk 8.3 auf. Das heisst mit anderen Worten, die inneren Schenkel 8.1 werden vom Rollenrad 7 gestossen und die äusseren Schenkel 8.2 werden von den inneren Schenkeln 8.1 gezogen. Dies ist keine Bedingung für die gezeigte Ausführungsform der erfindungsgemässen Vorrichtung. Die Hebel 8 können auch mit nach hinten gerichteten Gelenken 8.3 angeordnet sein.

Die in der Figur 2 dargestellte Ausführungsform der erfindungsgemässen Vorrichtung weist im Unterschied zur Ausführungsform gemäss Figur 1 ein Wegtransportmittel 6 auf, dessen Förderrichtung F entgegengesetzt ist zur tangentialen Bewegungsrichtung der Greifer im Abgabebereich. Damit die Ablage und der Wegtransport trotzdem einwandfrei funktioniert, ist es vorteilhaft die Position des Wegtransportmittels 6 und die Position der Rollen 9 im Ablagebereich derart einzurichten, dass die jedem Gegenstand 2 bzw. Sauger/Greifer-Paar zugeordnete Rolle 9 den Gegenstand 2 bei der Ablage gegen das Wegtransportmittel presst, wie dies bereits im Zusammenhang mit der Figur 1 erwähnt wurde und im Zusammenhang mit der Figur 4 noch beschrieben werden soll.

Figur 3 zeigt die wichtigsten Teile der Ausführungsformen der erfindungsgemässen Vorrichtung, wie sie in den Figuren 1 und 2 dargestellt sind, mit Blickwinkel senkrecht zur Achse A. Gleiche Elemente sind mit gleichen Bezugsziffern bezeichnet, wobei die bereits im Zusammenhang mit den Figuren 1 und 2 ausführlich beschriebenen Elemente nicht mehr erwähnt werden. Aus Figur 3 ist insbesondere ersichtlich, dass die Rollen 9 sich durchgehend zwischen einem linken und einem rechten Hebel 8 und 8' mit entsprechenden inneren Schenkeln 8.1 und 8.1', äusseren Schenkeln 8.2 und 8.2' und Gelenken 8.3 und 8.3' erstrecken. Die beiden Hebel 8 und 8' sind dabei an je einem linken und an einem rechten Rollenrad 7 und 7' angekoppelt. Die beiden Rollenräder sind links und rechts vom Trägerrad 3 angeordnet, vorzugsweise in einem gleichen axialen Abstand davon. Selbstverständlich wäre es auch möglich, die Rollen 9 nur einseitig an je nur einem Hebel zu tragen.

Die in der Figur 3 dargestellten, durchgehenden Rollen 9 werden möglich dadurch, dass die Umlaufbahn der Rollen 9 im Rückführbereich (zwischen der 6-Uhr-Position und der 12-Uhr-Position) eine Ausbuchtung aufweist, die ein Umschwenken der Sauger 4 ohne Konflikt mit den Rollen 9 erlaubt.

Figuren 4 und 5 zeigen eine weitere, beispielhafte Ausführungsform der erfindungsgemässen Vorrichtung. Figur 4 zeigt die Vorrichtung ohne Stapelraum und mit Wegtransportmittel 6 mit Blickrichtung parallel zur Achse A und Figur 5 mit Stapelraum 1 und ohne Wegtransportmittel mit Blickrichtung senkrecht zur Achse A. Die Ausführungsform gemäss Figuren 4 und 5 unterscheidet sich von den in den vorhergehenden Figuren dargestellten Ausführungsformen insbesondere dadurch, dass im Rückführungsbereich der Rollen 9 (von ca. 6-Uhr-Position bis 12-Uhr-Position) die Rollenführung 10 nicht ausgebuchtet ist. Das heisst, dass die Sauger 4 bei ihrer Umschwenkung von der rückwärts abgeschwenkten Position in die vorwärts abgeschwenkte Position mit durchgehend ausgeführten Rollen 9, wie sie in der Figur 3 gezeigt sind, in Konflikt kommen würden. Aus diesem Grunde sind die Rollen 9, wie aus der Figur 5 ersichtlich ist, als zwei aufeinander ausgerichtete Rollenstümpfe 9.1 und 9.2 ausgebildet, wovon einer über den linken Hebel 8 am linken Rollenrad 7 und der andere über den rechten Hebel 8' am rechten Rollenrad 7' angekoppelt ist.

Wie aus der Figur 4 ersichtlich ist, ist auch in dieser Ausführungsform die Wegförderrichtung F der tangentialen Bewegungsrichtung der Greifer 5 im Abgabebereich entgegengesetzt. Aus diesem Grunde werden die Rollen 9 in diesem Bereich (6-Uhr-Position) derart gesteuert, dass die dem abgebenden Greifer 5 zugeordnete Rolle 9 den abzugebenden und eben abgegebenen Gegenstand gegen das Wegtransportmittel 6 presst, damit er von diesem problemlos und ohne Verschiebung mitgenommen wird. Damit zwischen dem Wegtransportmittel 6 und der Rolle 9 mit der Pressfunktion eine Presskraft aufgebaut werden kann, ist das Wegtransportmittel 6 vorteilhafterweise in diesem Bereich hart federnd ausgestaltet, dadurch, dass beispielsweise unter einem Förderband eine Unterlage 21 aus Federstahl montiert ist und dass der Abstand zwischen Wegtransportmittel 6 und Rollenführung 10 im Abgabebereich an die Dicke der zu bearbeitenden Gegenstände 2 anpassbar ist.

Figuren 6 bis 8 zeigen eine weitere, beispielhafte Ausführungsform der erfindungsgemässen Vorrichtung. Von der Vorrichtung sind nur Teile dargestellt, in der sich diese Ausführungsform von den weiter oben beschriebenen Ausführungsformen unterscheidet. Diese sind in den Figuren 6 und 7 mit Blickwinkel parallel zur Achse A von Trägerrad (nicht dargestellt) und Rollenrad 7 dargestellt und in Figur 8 mit Blickwinkel senkrecht zu dieser Achse.

In der Ausführungsform der erfindungsgemässen Vorrichtung gemäss Figuren 6 bis 8 sind die Rollen wie in den weiter oben beschriebenen Ausführungsformen mittels Hebeln 8 oder gegebenenfalls linken und rechten Hebeln gelenkig an das Rollenrad 7 gekoppelt, derart, dass die Hebel 8 parallel zur Rotationsebene des Rollenrades 7 relativ zu diesem um Achsen B verschwenkbar sind. Die Rollen sind, wie bereits beschrieben in einer Rollenführung 10 geführt. Fest mit den Hebeln 8 verbundene Steuerhebel 25 mit Steuerrollen 26, die mittels Kulisse 27 geführt werden, definieren die örtliche Schwenkposition der Hebel 8, das heisst sie dienen als zusätzliches Steuermittel.

Die Hebel 8 sind in Hebelführungen 30 frei verschiebbar geführt, derart dass sich je nach Position der Rollenführung 10 und eingestellter Schwenkposition eine effektive Hebellänge (Distanz zwischen Achse A und Rolle 9) einstellen kann. Selbstverständlich wäre es auch möglich, durch ein alternatives zusätzliches Steuermittel (z.B. Kulisse, die die Umlaufbahn der der Rolle gegenüberliegenden Hebelenden definiert) die effektive Hebellänge zu steuern anstatt die Schwenkposition des Hebels 8, wobei sich dann eine entsprechende Schwenkposition einstellt.

Die in den Figuren 1 bis 8 dargestellten Vorrichtungen sind Beispiele von Ausführungsformen der erfindungsgemässen Vorrichtung. Die Merkmale dieser beispielhaften Ausführungsformen lassen sich offensichtlich auch anders kombinieren, wodurch weitere beispielhafte Ausführungsformen der erfindungsgemässen Vorrichtung entstehen.

## Patentansprüche

1. Vorrichtung zum Abtrennen von einzelnen flachen, biegbaren Gegenständen (2) von der Unterseite eines Stapels solcher Gegenstände (2) und zum Wegtransport der abgetrennten Gegenstände (2), welche Vorrichtung einen Stapelraum (1) mit einem den Stapel von unten stützenden Stützmittel, umlaufende Sauger (4) und Greifer (5) zum Abtrennen der Gegenstände (2) von der Unterseite des Stapels und ein Wegtransportmittel (6) aufweist, wobei das Stützmittel ein Rollenteppich aus einer Mehrzahl von umlaufenden, frei drehbaren Rollen (9) ist, die in einem Stützbereich gleichgerichtet mit den Saugern (4) und Greifern (5) unter dem Stapel hindurch bewegt werden, und wobei die Sauger (4) und Greifer (5) an einem unter dem Stützmittel angeordneten Trägerrad (3) mit im wesentlichen horizontaler Achse (A) angekoppelt sind, **dadurch gekennzeichnet, dass** die Rollen (9) an mindestens einem koaxial zum Trägerrad (3) angeordneten Rollenrad (7) mittels parallel zur Rotationsebene des Rollenrades (7) verschwenkbar am Rollenrad (7) gelagerten Hebeln (8) angekoppelt sind, dass das Trägerrad (3) und das Rollenrad (7) mit gleichen Winkelgeschwindigkeiten rotierend antreibbar sind und dass eine Umlaufbahn der Rollen (9) durch eine Rollenführung (10) definiert ist.

2. Vorrichtung nach Anspruch 1, **dadurch gekennzeichnet, dass** die Hebel (8) einen inneren Schenkel (8.1) und einen äusseren Schenkel (8.2) aufweisen, wobei die Schenkel (8.1 und 8.2) in einem Gelenk (8.3) parallel zur Rotationsebene des Rollenrades (7) verschwenkbar miteinander verbunden sind.

3. Vorrichtung nach Anspruch 2, **dadurch gekennzeichnet, dass** zwischen den Schenkeln (8.1 und 8.2) der Hebel (8) Federmittel (18) wirken.

4. Vorrichtung nach Anspruch 3, **dadurch gekennzeichnet, dass** die Schenkel (8.1 und 8.2) der Hebel (8) durch die Federmittel (18) derart gegeneinander vorgespannt sind, dass ein Winkel zwischen den beiden Schenkeln kleinstmöglich gehalten wird.

5. Vorrichtung nach einem der Ansprüche 2 bis 4, **dadurch gekennzeichnet, dass** zur Führung der Gelenke (8.3) eine Gelenkführung (20) vorgesehen ist, wobei die Gelenkführung (20) die Umlaufbahn der Gelenke (8.3) definiert.

6. Vorrichtung nach Anspruch 1, **dadurch gekennzeichnet, dass** die Hebel (8) in einer Hebelführung (30) frei verschiebbar geführt sind.

7. Vorrichtung nach Anspruch 6, **dadurch gekennzeichnet, dass** eine Schwenkposition oder eine effektive Länge der Hebel (8) durch ein zusätzliches Steuermittel steuerbar ist.

8. Vorrichtung nach Anspruch 7, **dadurch gekennzeichnet, dass** das zusätzliche Steuermittel mit den Hebeln (8) fest verbundene Steuerhebel (25), an den Steuerhebeln angeordnete Steuerrollen (26) und Kulissen (27), an denen die Steuerrollen (26) abrollen, aufweisen.

9. Vorrichtung nach einem der Ansprüche 1 bis 9, **dadurch gekennzeichnet, dass** die Rollenführung (10) in einem Stützbereich, der unterhalb des Stapelraumes (1) angeordnet ist, im wesentlichen gradlinig verläuft und sich in einem in Rotationsrichtung (R) auf den Stützbereich folgenden Förderbereich der Achse (A) nähert.

10. Vorrichtung nach einem der Ansprüche 1 bis 9, **dadurch gekennzeichnet, dass** auf der linken und auf der rechten Seite des Trägerrades (3) je ein Rollenrad (7 und 7') vorgesehen ist.

11. Vorrichtung nach Anspruch 10, **dadurch gekennzeichnet, dass** die Rollenführung (10) in einem Rückführungsbereich eine Ausbuchtung aufweist und dass die Rollen (9) beidseitig durch je einen Hebel (8 und 8') an je ein Rollenrad (7 bzw. 7') gekoppelt sind.

12. Vorrichtung nach Anspruch 10, **dadurch gekennzeichnet, dass** jede Rolle (9) einen linken und einen rechten Rollenteil (9.1 und 9.2) aufweist, wobei der eine Rollenteil (9.1) über einen Hebel (8) am einen Rollenrad (7) angekoppelt ist und der andere Rollenteil (9.2) über einen anderen Hebel (8') am anderen Rollenrad (7') angekoppelt ist.

13. Vorrichtung nach einem der Ansprüche 1 bis 12, **dadurch gekennzeichnet, dass** das Wegtransportmittel (6) ein Förderband (13) oder ein Greiferförderer ist.

14. Vorrichtung nach einem der Ansprüche 1 bis 13, **dadurch gekennzeichnet, dass** eine Förderrichtung (F) des Wegtransportmittels (6) tangential an die Kreisbewegung der Greifer (5) anschliesst und mit dieser gleichgerichtet ist.

15. Vorrichtung nach einem der Ansprüche 1 bis 14, **dadurch gekennzeichnet, dass** eine Förderrichtung (F) des Wegtransportmittels (6) der Kreisbewegung der Greifer (5) entgegengesetzt ausgerichtet ist.

## Claims

1. Device for separation of individual flat, bendable objects (2) from the underside of a stack of such objects (2) and for the onward transportation of such objects (2), which device comprises a stacking space (1) with a supporting means supporting the stack from beneath, circulating suction devices (4) and grippers (5) for separation of objects (2) from the underside of the stack and an onward transportation means (6), wherein the supporting means is a roll bed conveyor consisting of a plurality of circulating, freely rotatable rollers (9) which are moved through in a supporting region aligned with the suction devices (4) and the grippers (5) underneath the stack and wherein the suction devices (4) and the grippers (5) are coupled to a carrier wheel (3) arranged under the supporting means with a substantially horizontal axis (A), **characterized in that** the rollers (9) are coupled to at least one roller wheel (7) arranged coaxially to the carrier wheel (3) by means of levers (8) mounted pivotably to the roller wheel (7) in parallel to the rotation plane of the roller wheel (7), **in that** the carrier wheel (3) and the roller wheel (7) are drivable to rotate at identical angular speeds and **in that** an circulating path of the rollers (9) is defined by a roller guide (10).

2. Device according to claim 1, **characterized in that** the levers (8) comprise an inner leg (8.1) and an outer leg (8.2), wherein the legs (8.1 and 8.2) are connected to one another in a joint (8.3) such that they are pivotable in parallel to the rotation plane of the roller wheel (7).

3. Device according to claim 2, **characterized in that** resilient means (18) act in-between the legs (8.1 and 8.2) of the levers (8).

4. Device according to claim 3, **characterized in that** the legs (8.1 and 8.2) of the levers (8) are prestressed against each other by the resilient means (18), such that an angle between the two legs is kept minimal.

5. Device according to one of claims 2 to 4, **characterized in that** for guiding the joints (8.3) a joint guide (20) is provided, wherein the joint guide (20) defines the circulating path of the joints (8.3).

6. Device according to claim 1, **characterized in that** the levers (8) are freely displaceably guided in a lever guide (30).

7. Device according to claim 6, **characterized in that** a pivot position or an effective length of the levers (8) is controllable by means of an additional controlling means.

8. Device according to claim 7, **characterized in that** the additional controlling means comprises control levers (25) firmly connected to the levers (8), control rollers (26) and cams (27) arranged on the control levers, on which the control rollers (26) roll.

9. Device according to one of claims 1 to 9, **characterized in that** the roller guide (10), in a supporting region which is arranged below the stacking space (1), is substantially rectilinear and approximates the axis (A) in a conveying region following the supporting region in rotation direction (R).

10. Device according to one of claims 1 to 9, **characterized in that** on the left side and on the light side of the carrier wheel (3) in each case a roller wheel (7 and 7') is provided.

11. Device according to claim 10, **characterized in that** the roller guide (10) comprises a dent in a recirculation region and that the rollers (9) are coupled on both sides by means of a respective lever (8 and 8') to a respective roller wheel (7 and 7').

12. Device according to claim 10, **characterized in that** each roller (9) comprises a left and a light roller part (9.1 and 9.2), wherein one roller part (9.1) is coupled via a lever (8) to one of the roller wheels (7) and the other roller part (9.2) is coupled via a different lever (8') to the other roller wheel (7').

13. Device according to one of claims 1 through 12, **characterized in that** the onward transportation means (6) is a conveying belt (13) or a gripper conveyor.

14. Device according to one of claims 1 through 13, **characterized in that** one conveying direction (F) of the onward transportation means (6) aligns tangentially to the circular movement of the grippers (5) and has the same direction.

15. Device according to one of claims 1 through 14, **characterized in that** one conveying direction (F) of the onward transportation means (6) is orientated in opposite to the circular movement of the grippers (5).

## Revendications

1. Ensemble pour séparer différents objets plats (2), flexibles, du côté inférieur d'une pile de ces objets (2) et pour poursuivre le transport des objets (2) séparés,
l'ensemble présentant un espace d'empilement (1) doté d'un moyen de soutien qui soutient la pile par le bas, des aspirateurs (4) périphériques et des dispositifs de saisie (5) qui séparent les objets (2) du côté inférieur de la pile et un moyen (6) de poursuite du transport,
le moyen de soutien étant un tapis à rouleaux constitué de plusieurs rouleaux (9) périphériques à rotation libre déplacés dans la même direction que les aspirateurs (4) et les dispositifs de saisie (5) dans une zone de soutien située en dessous de la pile, les aspirateurs (4) et les dispositifs de saisie (5) étant accouplés à une roue de support (3) disposée en dessous du moyen de soutien et dont l'axe (A) est essentiellement horizontal,
**caractérisé en ce que**
les rouleaux (9) sont accouplés à au moins une roue (7) à rouleaux disposée coaxialement par rapport à la roue de support (3) au moyen de leviers (8) montés sur la roue (7) à rouleaux de manière à pouvoir pivoter parallèlement au plan de rotation de la roue (7) à rouleaux,
**en ce que** la roue de support (3) et la roue (7) à rouleaux peuvent être entraînées en rotation à la même vitesse angulaire et
**en ce qu'**une piste périphérique de rouleaux (9) est définie par un guide (10) de rouleaux.

2. Ensemble selon la revendication 1, **caractérisé en ce que** les leviers (8) présentent une branche intérieure (8.1) et une branche extérieure (8.2), les branches (8.1 et 8.2) étant reliées à pivotement l'une à l'autre parallèlement au plan de rotation de la roue (7) à rouleaux dans une articulation (8.3).

3. Ensemble selon la revendication 2, **caractérisé en ce que** des moyens élastiques (18) agissent entre les branches (8.1 et 8.2) des leviers (8).

4. Ensemble selon la revendication 3, **caractérisé en ce que** les branches (8.1 et 8.2) des leviers (8) sont précontraintes l'une contre l'autre par les moyens élastiques (18) de telle sorte qu'un angle entre les deux branches soit maintenu à une valeur aussi petite que possible.

5. Ensemble selon l'une des revendications 2 à 4, **caractérisé en ce que** pour guider les articulations (8.3), un guide (20) d'articulations est prévu, le guide (20) d'articulations définissant la piste périphérique des articulations (8.3).

6. Ensemble selon la revendication 1, **caractérisé en ce que** les leviers (8) sont guidés à coulissement libre dans un guide (30) de leviers.

7. Ensemble selon la revendication 6, **caractérisé en ce qu'**une position de pivotement ou une longueur effective des leviers (8) peuvent être commandées par un moyen supplémentaire de commande.

8. Ensemble selon la revendication 7, **caractérisé en ce que** le moyen supplémentaire de commande présente des leviers de commande (25) reliés solidairement aux leviers (8), des rouleaux de commande (26) disposés sur les leviers de commande et des coulisseaux (27) sur lesquels les rouleaux de commande (26) roulent.

9. Ensemble selon l'une des revendications 1 à 9, **caractérisé en ce que** le guide (10) de rouleaux est disposé dans une zone de soutien située en dessous de l'espace d'empilement (1), s'étend essentiellement en ligne droite et s'approche de l'axe (A) dans une zone de transport qui suit la zone de soutien dans la direction de rotation (R).

10. Ensemble selon l'une des revendications 1 à 9, **caractérisé en ce qu'**une roue (7 et 7') est prévue respectivement sur le côté gauche et sur le côté droit de la roue de support (3).

11. Ensemble selon la revendication 10, **caractérisé en ce que** le guide (10) de rouleaux présente une entaille dans une zone de renvoi et **en ce que** les rouleaux (9) sont accouplés sur chacun de leur côté à une roue (7 ou 7') à rouleaux par un levier (8 ou 8').

12. Ensemble selon la revendication 10, **caractérisé en ce que** chaque rouleau (9) présente une partie gauche et une partie droite de rouleau (9.1 et 9.2), une partie (9.1) de rouleau étant accouplée à une roue (7) à rouleaux par un levier (8) et l'autre partie (9.2) de rouleau est accouplée à l'autre roue (7') à rouleaux par un autre levier (8').

13. Ensemble selon l'une des revendications 1 à 12, **caractérisé en ce que** le moyen (6) de poursuite du transport est une bande transporteuse (13) ou un transporteur à griffes.

14. Ensemble selon l'une des revendications 1 à 13, **caractérisé en ce que** la direction de transport (F) du moyen (6) de poursuite du transport se raccorde tangentiellement au déplacement circulaire des griffes (5) et est orienté dans la même direction que ce dernier.

15. Ensemble selon l'une des revendications 1 à 14, **caractérisé en ce que** une direction de transport (F) du moyen (6) de poursuite du transport est orientée dans la direction opposée au déplacement circulaire des griffes (5) .
